# EUROPÄISCHE PATENTSCHRIFT

(11) **EP 0 624 713 B1**
(45) Veröffentlichungstag und Bekanntmachung des Hinweises auf die Patenterteilung: **26.08.1998**
(21) Anmeldenummer: 94106618.5
(22) Anmeldetag: 27.04.1994
(51) Int. Cl.: E21D 11/10

(54) **Rollschalung**
Rollshuttering
Coffrage roulant

(30) Priorität: 13.05.1993 DE 4316116
(43) Veröffentlichungstag der Anmeldung: 17.11.1994
(73) Patentinhaber: Philipp Holzmann AG, 60329 Frankfurt (DE)
(72) Erfinder:
(74) Vertreter: Melzer, Wolfgang, Dipl.-Ing.

(56) Entgegenhaltungen:
- DE-A- 2 050 541
- DE-C- 363 894
- FR-A- 1 267 127
- FR-A- 2 070 030
- FR-A- 2 400 600
- FR-A- 2 660 292
- US-A- 3 991 842

## Beschreibung

Die Erfindung betrifft eine während des Aufbringens einer abbindefähigen Schicht entlang der Verarbeitungsrichtung rollend weiterbewegbare Schalung, wie sie zum Beispiel bei Betonierarbeiten, insbesondere an Tunnelwandungen, eingesetzt wird.

Gemäß dem Oberbegriff des Anspruchs 1 ist eine derartige Einrichtung bereits aus der DE-A-2 050 541 bekannt.

Eine solche Rollschalung ist auch aus der DE-PS 35 33 476 der gleichen Anmelderin bekannt. In der genannten Patentschrift wird eine Vorrichtung zum Aufspritzen einer abbindefähigen Mischung aus Bindemittel, Zusatzstoff und einer Flüssigkeit offenbart. Die aufzubringende Mischung wird mittels einer auf die Wandung gerichteten Spritzdüse auf die Wandung aufgespritzt. Bis zum Eintritt einer selbsttragenden Verfestigung der Mischung während des Abbindevorgangs ist es notwendig, die aufgespritzte Schicht durch eine Verschalung zu stützen. Dabei ist es vorteilhaft, die Verschalung entlang der Verarbeitungsrichtung mit konstanter, langsamer Vorschubgeschwindigkeit mitzuführen, wodurch ein zeitraubendes Anbringen einer ortsfesten Verschalung und Entfernen derselben vermieden wird. Hierzu eignet sich insbesondere die in der o. g. Patentschrift beschriebene Rollverschalung, die in der Art und Weise eines Raupenfahrzeuges über die aufgespritzte Mischung bewegt wird. Zwischen zwei walzenartigen Umlenkelementen wird an der Oberfläche der zu stützenden Schicht eine sogenannte Schalhaut gespannt, die ggfs. unter Zusammenwirken mit einer an der Unterseite der Schalhaut angeordneten Stützplatte in der Lage ist, die aufgespritzte Schicht ausreichend zu stützen.

Die in der DE-PS 35 33 476 offenbarte Rollschalung weist jedoch einige wesentliche Nachteile auf. Durch die Verwendung einer elastischen Schalhaut, insbesondere aus Gummi, kann nicht ausgeschlossen werden, daß durch die saugende Wirkung der Schalhautbänder die Oberfläche der aufgespritzen Schicht beschädigt wird. Beim Vortrieb der bekannten Rollschalung kann zudem ein Schlupf zwischen der Schalhaut und der Oberfläche der aufgebrachten Schicht auftreten, welcher zu einer weiteren Beeinträchtigung der Oberflächenglätte der aufzubringenden Schicht führt. Desweiteren wird bei dem bekannten Rollschalungskopf von einer beidseitigen Lagerung der Umlenkelemente ausgegangen. Ein Wechsel der Schalhaut ist daher nur nach einer langwierigen Demontage des Rollschalungskopfes möglich und während laufender Betonierarbeiten praktisch ausgeschlossen. Ferner ist bei der bekannten Rollschaltung keine Seitenstützung der aufgespritzten Schicht vorgesehen, so daß die aufgespritzte Mischung seitlich entweichen kann.

Der vorliegenden Erfindung liegt daher die Aufgabe zugrunde, eine Stützvorrichtung zu schaffen, die von der bekannten Rollverschalung ausgeht und die aufgezeigten Nachteile nicht aufweist.

Die Aufgabe wird durch die kennzeichnenden Merkmale des Anspruches 1 gelöst.

Bei der Stützvorrichtung findet eine Schalhaut aus einem nichtelastischen Material mit einer glatten Oberflächenbeschaffenheit wie z. B. Teflon oder ein Metallband Verwendung. Der Einsatz dieser nicht dehnbaren, glatten Materialien für die Schalhaut verhindert eine Beeinträchtigung der Oberflächengüte der aufzubringenden Schicht. Bei diesen nicht elastischen Materialien kann jedoch nicht davon ausgegangen werden, daß allein aufgrund der Haftreibung zwischen der Schalhaut und den Umlenkelementen eine ausreichende Kraftübertragung von den Umlenkelementen auf die Schalhaut bei Antrieb der Umlenkelemente erreicht werden kann, wie dies beim Einsatz von elastischen Materialien für die Schalhaut, wie z. B. Gummi, der Fall ist. Um eine kraftschlüssige Verbindung zwischen der Schalhaut und den Umlenkelementen bei gleichzeitger Zentrierung der Schalhaut zu erreichen, sind an der der aufzubringenden Schicht abgewandten Seite der Schalhaut Führungselemente angeordnet, die in geeignete, an den Umlenkelementen vorgesehene Gegenstücke eingreifen.

Kunststoffolien, insbesondere Teflonfolien, sind handelsüblich als dünne Klebefolien erhältlich. Diese Teflonfolien oder Teflonbänder können vorteilhaft auf ein zugfestes Trägermaterial, z. B. Stahl, entsprechend Anspruch 3 aufgebracht werden. Weiterhin ist es denkbar, solche handelsüblich in begrenzter Länge erhältliche Teflonbänder stoßstellenfrei und versetzt gegeneinander zu kleben oder in sonstiger Weise entsprechend Anspruch 4 miteinander zu verbinden.

Zur Verbesserung der Stützfähigkeit der Schalhaut ist es vorteilhaft, auf der der aufzubringenden Schicht abgewandten Seite der Schalhaut ein Stützelement, z. B. in Form einer Stahlplatte anzuordnen, dessen Krümmung an die Kontur der Wandung gemäß Anspruch 5 angepaßt sein kann. Das Stützelement kann an der an die Schalhaut angrenzenden Oberfläche ebenfalls geeignete Elemente aufweisen, in welche die Führungselemente der Schalhaut eingreifen, so daß eine zusätzliche Führung der Schalhaut gewährleistet wird.

Die Stützvorrichtung kann eine Seitenstütze gemäß Anspruch 8 aufweisen, um zu verhindern, daß die aufgebrachte abbindefähige Mischung nach dem Aufbringen und vor einer wesentlichen Verfestigung seitlich entweichen kann. Die Seitenstütze kann dabei flexibel gelagert sein und mittels einer Andrückvorrichtung, z. B. einer Feder, elastisch an die Wandung angedrückt werden, so daß sich die Seitenstütze während der Vortriebbewegung der Rollschalung flexibel an die Unebenheiten der Wandung angleichen kann.

Die Seitenstütze kann dabei durch eine oder mehrere drehbar gelagerte Scheiben gebildet werden, die an der Wandung entlangrollen. Die Aufhängung der Seitenstütze kann mittels eines gefederten Teleskop- oder Pendelarmes erfolgen.

Zum Vortrieb der Rollschalung kann gemaß Anspruch 12 eine Antriebseinrichtung vorgesehen sein. Dabei ist wesentlich, daß die Antriebseinrichtung nur ein solches Drehmoment auf die Umlenkelemente überträgt, daß ein Schlupf zwischen der Schalhaut und der aufgebrachten Schicht wirksam verhindert wird. Als Antriebseinrichtung kann ein Elektromotor mit einstellbarem Drehmoment, insbesondere ein Kurzschlußläufermotor mit Phasenanschnittsteuerung (Wickler-Motor) nach Anspruch 13 eingesetzt werden.

Die Schalhaut kann entsprechend Anspruch 14 als endloses und beide Umlenkelemente umlaufendes Band ausgebildet sein. Weiterhin ist denkbar, die Schalhaut von einer Abwinkeltrommel während des Vortriebs der Rollschalung abzuwickeln, um die Umlenkelemente herumzuführen und schließlich auf einer Aufwickeltrommel aufzuwickeln. Dabei können die Abwickel- und Aufwickeltrommeln entsprechend Anspruch 16 gleichzeitig als Umlenkelemente wirken.

Eine einseitige Lagerung der drehbaren Elemente nach Anspruch 17 ermöglicht einen schnellen Wechsel der Schalhaut.

Ferner kann die Rollschalung entsprechend Anspruch 18 entlang eines Führungsrahmens geführt werden, wobei die Vortriebsbewegung entlang des Führungsrahmens zum Antrieb der Umlenkelemente ausgenutzt werden kann.

Darüberhinaus kann es vorteilhaft sein, die Breite und die Länge der Stützfläche entsprechend Anspruch 20 variabel zu gestalten.

In der Zeichnung sind Ausführungsformen der Erfindung beispielsweise dargestellt. Es zeigen:
- Fig. 1A und 1B: ein Ausführungsbeispiel einer Rollschalung mit einer mit Führungselementen versehenen Schalhaut
- Fig. 2: ein erstes Ausführungsbeispiel einer Rollschalung mit Seitenschalung
- Fig. 3: ein zweites Ausführungsbeispiel einer Rollschalung mit Seitenschalung
- Fig. 4: eine Rollschalung mit Rahmenführung
- Fig. 5: ein erstes Ausführungsbeispiel einer Rollschalung mit einer Schalhaut endlicher Länge
- Fig. 6: ein zweites Ausführungsbeispiel einer Rollschalung mit einer Schalhaut endlicher Länge und
- Fig. 7: eine einseitig gelagerte Rollschalung.

Fig. 1A zeigt eine Seitenansicht einer Rollschalung, dessen Schalhaut 7 ein endloses Band ist, das um die walzenartig ausgebildeten Umlenkelemente 6 umläuft. Es ist vorteilhaft, die Schalhaut 7 aus einem glatten, nicht elastischen Material auszubilden, um schädigende Einflüsse der Schalhaut auf die Oberflächenbeschaffenheit der aufzubringenden Schicht zu vermeiden. Jedoch kann in diesem Fall die Kraftübertragung von den Umlenkelementen 6 auf die Schalhaut 7 nicht, wie bei Rollschalungen mit elastischen Schalhäuten üblich, mittels Reibung erfolgen. Zur Bewirkung einer hinreichenden Kraftübertragung zwischen den Umlenkelementen 6 und der Schalhaut 7 ist die Schalhaut 7 auf der den Umlenkelementen 6 zugewandten Seite erfindungsgemäß mit Führungselementen 27 versehen, die in entsprechenden Vertiefungen der Umlenkelemente eingreifen. Eine effiziente seitliche Führung (Zentrierung) der Schalhaut 7 ergibt sich, wenn die Umlenkelemente 6, wie in der Aufsicht (Fig. 1B) gezeigt, eine Nut 29 aufweist, in die die nietenförmigen Führungselemente 27 der Schalhaut eingreifen.

Weiterhin ist es vorteilhaft, die Stützfläche 5 der Schalhaut 7 an der Unterseite mittels eines Stützelementes 9, daß z. B. als geeignet geformte Stahlplatte ausgeführt sein kann, zusätzlich zu stützen. Das Stützelement 9 kann dabei eine oder mehrere Führungsnuten 28 aufweisen, welche die nietenförmigen Führungselemente 27 der Schalhaut 7 aufnehmen.

Fig. 2 zeigt eine Seitenansicht eines ersten Ausführungsbeispiels einer Rollschalung mit einer seitlichen Stützvorrichtung 31 - 33, die im folgenden Seitenschalung genannt wird. Mittels der Druckleitung 3 wird an die Spritzdüse 20 die aufzubringende abbindefähige Mischung herangeführt, die auf die Wandung 2 aufgespritzt wird. Es sind jedoch auch andere Verfahren zum Aufbringen der Schicht 1 auf die Wandung 2 unter gleichzeitiger Verwendung der erfindungsgemäßen Stützvorrichtung denkbar.

Fig. 2 zeigt die anhand von Fig. 1 beschriebene Rollschalung mit einer Seitenschalung, die aus einer drehbar gelagerten Scheibe 31, die an einem federnd gelagertem Pendelarm 33 befestigt ist, besteht. Durch den federnd gelagerten Pendelarm 33 wird die Scheibe 31 so an die Wandung 2 angedrückt, daß diese an der Wandung 2 entlang rollt und dabei den Unebenheiten der Wandung 2 zu folgen vermag. Zusätzlich kann die Seitenschalung über eine Seiten-Gleitschalung 32 verfügen.

Die in der Regel aus einem Bindemittel, einem Zuschlagstoff und einer Flüssigkeit bestehende abbindefähige Mischung wird durch die Spritzdüse 20 im vorderen Bereich der Rollschalung eingespritzt. Während des Vortriebs der Rollschalung härtet die abbindefähige Mischung soweit aus, daß sie am hinteren Ende der Rollschalung selbsttragend verfestigt ist. Der Einsatz der erfindungsgemäßen Rollschalung kann insbesondere bei der Auskleidung von Tunnel-Wandungen vorteilhaft eingesetzt werden. Die Rollschalung bewegt sich dabei kreisförmig oder spiralförmig um die Tunnel-Wandung. Während beim Aufbringen der ersten Schicht an jeder der beiden Seiten der Rollschalung eine Seitenschalung anzubringen ist, wird beim Aufbringen der zweiten, an die erste Schicht angrenzenden Schicht und jeder weiteren Schicht das seitliche Entweichen der aufgebrachten Mischung durch die bereits aufgebrachte angrenzende Schicht einseitig verhindert, so daß für die zweite und jede weitere Schicht nur an einer Seite der Rollschalung eine Seitenschalung vorzusehen ist.

Fig. 3 zeigt eine erfindungsgemäße Rollschalung mit einem zweiten Ausführungsbeispiel einer Seitenschalung. Die beiden überlappend angeordneten Scheiben 31₁ und 31₂ sind entweder unmittelbar oder über je einen Pendelarm 33 mit einem Teleskoparm 34 verbunden. Der Teleskoparm und/oder der Pendelarm bewirken dabei ein elastisches Andrücken der Scheiben 31₁ und 31₂ an die Wandung 2. Auf eine zusätzliche Gleitschalung kann bei diesem Ausführungsbeispiel verzichtet werden.

Weiterhin ist es denkbar, weitere Scheiben überlappend und verschränkt hintereinander anzuordnen, um die effektive Länge der Seitenschalung zu vergrößern. Falls in der aufzubringenden Schicht 1 Bewehrungsmatten 22 vorgesehen sind, weisen die elastisch gelagerten Scheiben 31 den Vorteil auf, diese Bewehrungsmatten 22 überrollen zu können und durch das Hineinreichen in die Felder der Bewehrungsmatten den Spalt zwischen den Matten und der Wand dennoch weitgehend schließen zu können.

Wie in Fig. 4 gezeigt, kann die erfindungsgemäße Rollschalung entlang eines Führungsrahmens 23 geführt werden. Der die beiden Umlenkelemente 6 miteinander verbindende Verbindungsträger 15 einer Tragkonstruktion 13 ist über einen Tragarm 16 und über einen den Vortrieb der Rollschalung entlang der Pfeilrichtung 17 bewirkenden Bewegungsantrieb 8 mit dem Führungsrahmen 23 verbunden. Bei Verwendung der erfindungsgemäßen Rollschalung bei einer Tunnelauskleidung ist der Führungsrahmen vorteilhaft entsprechend dem Tunnelprofil auszubilden. An zumindest einem der Umlenkelemente 6 verfügt die Rollschalung desweiteren über einen den Antrieb der Umlenkelemente 6 bewirkenden Bewegungsantrieb 25. Um einen Schlupf zwischen der Schalhaut 7 und der aufzubringenden Schicht 1 zu verhindern, müssen die Bewegungsantriebe 8 und 25 miteinander synchronisiert sein. Es ist jedoch auch denkbar, die beiden Antriebe mittels nur einen Bewegungsantriebs vorzunehmen und die Umlenkelemente mit dem Bewegungsantrieb 8 für den Vortrieb zu verbinden.

Weiterhin ist es vorteilhaft, das Drehmoment, das mittels der Antriebseinrichtung 25 auf das Umlenkelement 6 übertragen wird, zu begrenzen. Hierzu eignet sich z. B. ein drehmomentjustierbarer Elektromotor, insbesondere ein Kurzschlußläufennotor mit Phasenanschnittsteuerung (Wickler-Motor). Das Drehmoment ist dabei in der Weise zu begrenzen, daß die Haftreibung zwischen der Schalhaut 7 und der aufzubringenden Schicht 1 nicht überwunden wird, und folglich ein Schlupf zwischen der Schalhaut 7 und der aufzubringenden Schicht 1 sicher verhindert wird.

Es gibt als Schalhäute bestens geeignete Materialien, die sich jedoch nicht schweißen oder verkleben lassen. Dies gilt insbesondere auch für Teflonbänder. Um diese nicht schweißbaren oder verklebbaren Materialien dennoch als Schalhäute 7 einsetzen zu können, muß eine endliche Schalhaut Verwendung finden. Entsprechend der vorliegenden Erfindung wird dabei die Schalhaut 7, wie in Fig. 5 gezeigt, von einer Abwickeltrommel 26₁ abgewickelt, verläuft nachfolgend um die beiden Umlenkelemente 6 und wird schließlich auf einer Aufwickeltrommel 26₂ aufgewickelt.

Alternativ können, wie in Fig. 6 gezeigt, die Umlenkelemente 6 in der Weise ausgebildet sein, daß sie als Auf- bzw. Abwickeltrommeln 26 dienen.

Weiterhin kann es vorteilhaft sein, wie in Fig. 7 gezeigt, die Achsen 14 der Umlenkelemente 6 und falls vorhanden die Achsen der Auf- bzw. Abwickeltrommeln in der Tragkonstruktion 13 lediglich einseitig zu lagern. Dabei kann der in Fig. 7 gestrichelt gezeigte Teil 13₁ der Tragkonstruktion entfallen und ein einfacher Wechsel der Schalhaut wird somit ermöglicht. Nach Entspannung der Schalhaut kann dieses in Richtung der Achse 14 nach einer Seite abgezogen werden.

Der Vollständigkeit halber sei darauf hingewiesen, daß die aufgezeigten Ausgestaltungen einer Rollschalung bezüglich der nicht-elastischen mit Führungselementen versehenen Schalhaut, der Seitenschalung, des Antriebs der Umlenkelemente sowie der einseitigen Lagerung der drehbaren Elemente der Rollschalung in einfacher Weise miteinander kombiniert werden können.

## Patentansprüche

1. Stützvorrichtung zum Stützen einer aus einer abbindefähigen Mischung bestehenden und auf einer Wandung (2) aufgebrachten Schicht (1) im noch nicht selbsttragend abgebundenen Zustand der Mischung
bestehend aus einer zwischen zwei Umlenkelementen (6) gespannten Schalhaut (7), welche im Bereich zwischen den Umlenkelementen (6) eine schalungsähnliche Stützfläche (5) bietet, wobei
die Schalhaut (7) aus einem nicht-elastischen Material besteht und auf der an die aufgebrachte Schicht (1) angrenzenden Seite eine glatte Oberflächenbeschaffenheit aufweist
**dadurch gekennzeichnet,**
daß die Schalhaut (7) auf der der aufgebrachten Schicht (1) abgewandten Seite Führungselemente (27) aufweist, die in an den Umlenkelementen (6) vorgesehene Gegenstücke (29) eingreifen.

2. Stützvorrichtung nach Anspruch 1,
**dadurch gekennzeichnet**,
daß die Schalhaut (7) aus Stahl- oder Kunststoffbändem, insbesondere Teflonbändem, gebildet ist.

3. Stützvorrichtung nach Anspruch 1,
**dadurch gekennzeichnet,**
daß die Schalhaut (7) aus auf einem Trägermaterial stoßstellenfrei aufgebrachten Kunststoffbändern, insbesondere Teflonbändem, besteht.

4. Stützvorrichtung nach Anspruch 1,
**dadurch gekennzeichnet,**
daß die Schalhaut (7) aus stoßstellenfrei versetzt miteinander verbundenen Kunststoffbändern, insbesondere Teflonbändem, besteht.

5. Stützvorrichtung nach einem der Ansprüche 1 bis 4,
**dadurch gekennzeichnet,**
daß auf der der aufgebrachten Schicht (1) abgewandten Seite der Schalhaut (7) ein Stützelement (9) angeordnet ist, dessen Krümmung an die Kontur der Wandung (2) angepaßt ist.

6. Stützvorrichtung nach Anspruch 5,
**dadurch gekennzeichnet,**
daß das Stützelement (9) geeignete Gegenstücke (28) aufweist, in welche die Führungselemente (27) der Schalhaut (7) eingreifen.

7. Stützvorrichtung nach einem der Ansprüche 1 bis 6,
**dadurch gekennzeichnet,**
daß es sich bei den Führungselementen (27) um Nieten handelt, die in Nuten (28, 29) der Umlenkelemente (6) und ggfs. des Stützelementes (9) eingreifen.

8. Stützvorrichtung nach einem der Ansprüche 1 bis 7,
**gekennzeichnet durch,**
eine flexibel gelagerte, schalungsähnliche Seitenstütze (31, 32), die die abbindefähige Mischung zumindest im Bereich einer Seitenlinie der Stützfläche (5) zwischen der Wandung (2) und der Schalhaut (7) abstützt, und
eine Andrückvorrichtung, die die flexibel gelagerte Seitenstütze (31 - 34) elastisch den Unebenheiten der Wandung (2) folgend an diese andrückt, so daß der Bereich zwischen der Schalhaut (7) und der Wandung (2) entlang der zumindest einen Seitenlinie der Stützfläche (5) im wesentlichen vollständig verschlossen wird.

9. Stützvorrichtung nach Anspruch 8,
**dadurch gekennzeichnet,**
daß die Seitenstütze (31, 32) mittels einer oder mehrerer drehbarer Scheiben (31) gebildet ist, die an der Wandung entlangrollen.

10. Stützvorrichtung nach Anspruch 9,
**dadurch gekennzeichnet,**
daß mehrere überlappend und verschränkt angeordnete Scheiben (31₁, 31₂) vorgesehen sind.

11. Stützvorrichtung nach einem der Ansprüche 8 bis 10,
**dadurch gekennzeichnet,**
daß die Seitenstützen mittels gefederter Teleskop- und/oder Pendelarme (34, 33) an der Stützvorrichtung befestigt sind.

12. Stützvorrichtung nach einem der Ansprüche 1 bis 11,
**dadurch gekennzeichnet,**
daß eine Antriebseinrichtung (8, 25) zum Vortrieb der Stützeinrichtung mittels Rotation zumindest eines der Umlenkelemente (6) vorgesehen ist, wobei die von der Antriebseinrichtung ausgehende Vortriebskraft so bemessen ist, daß die Haftreibung zwischen der Schalhaut (7) und der aufgebrachten Schicht (1) nicht überwunden wird.

13. Stützvorrichtung nach Anspruch 12,
**dadurch gekennzeichnet,**
daß die Antriebseinrichtung (8, 25) einen Elektromotor mit einstellbarem Drehmoment, insbesondere einen Kurzschlußläufermotor mit Phasenanschnittsteuerung (Wicklermotor), umfaßt.

14. Stützvorrichtung nach einem der Ansprüche 1 bis 13,
**dadurch gekennzeichnet,**
daß die Schalhaut (7) ein endlos um beide Umlenkelemente (6) umlaufendes Band ist.

15. Stützvorrichtung nach einem der Ansprüche 1 bis 13,
**dadurch gekennzeichnet,**
daß die Schalhaut (7) von einer Abwickeltrommel (26₁) abgewickelt wird, um die Umlenkelemente (6) herum geführt ist und von einer Aufwickeltrommel (26₂) aufgewickelt wird.

16. Stützvorrichtung nach Anspruch 15,
**dadurch gekennzeichnet,**
daß eines der Umlenkelemente als Abwickeltrommel (26₁) und das andere Umlenkelement als Aufwickeltrommel (26₂) ausgebildet sind.

17. Stützvorrichtung nach einem der Ansprüche 1 bis 16,
**dadurch gekennzeichnet,**
daß die Umlenkelemente (6) und ggfs. die Ab- und Aufwickeltrommeln (26₁, 26₂) in der Weise einseitig gelagert sind, daß ein Wechseln der Schalhaut an der nicht gelagerten Seite möglich wird.

18. Stützvorrichtung nach einem der Ansprüche 1 bis 17,
**dadurch gekennzeichnet,**
daß die Stützvorrichtung an einem in einem vorgegebenen Abstand von der Wandung (2) verlaufenden Führungsrahmen (23) geführt ist.

19. Stützvorrichtung nach Anspruch 18,
**dadurch gekennzeichnet,**
daß die Antriebseinrichtung (25) auf dem Führungsrahmen (23) angeordnet ist und die Vortriebsbewegung über eine Tragkonstruktion (13) auf zumindest eines der Umlenkelemente (6) übertragbar ist.

20. Stützvorrichtung nach einem der Ansprüche 1 bis 19,
**dadurch gekennzeichnet,**
daß die Breite und/oder die enge der Stützfläche (5) und ggfs. des Stützelementes (9) veränderbar sind.

## Claims

1. Support arrangement for supporting a layer (1) of a settable mixture applied to a wall (2), in the not yet self-supportingly set condition of the mixture,
consisting of a shell skin (7), spanned between two turning elements (6), which shell skin offers, in the region between the turning elements (6), a shuttering-like support surface (5), whereby
the shell skin (7) is of a non-elastic material and has on the side adjacent the applied layer (1) a smooth surface constitution,
characterised in that,
the shell skin (7) has, on the side away from the applied layer (1), guide elements (27) which engage into counterparts (29) which are provided on the turning elements (6).

2. Support arrangement according to claim 1,
characterised in that,
the shell skin (7) is formed of steel or plastics bands, in particular teflon bands.

3. Support arrangement according to claim 1,
characterised in that,
the shell skin (7) is of plastics bands, in particular teflon bands, applied to a carrier material without discontinuities.

4. Support arrangement according to claim 1,
characterised in that,
the shell skin (7) is of plastics bands, in particular teflon bands, connected with one another in a staggered manner, free from discontinuities.

5. Support arrangement according to any of claims 1 to 4,
characterised in that,
there is arranged on the side of the shell skin (7) away from the applied layer (1) a support element (9) the curvature of which is adapted to the contour of the wall (2).

6. Support arrangement according to claim 5,
characterised in that,
the support element (9) has suitable counterparts (28) into which the guide elements (27) of the shell skin (7) engage.

7. Support arrangement according to any of claims 1 to 6,
characterised in that,
the guide elements (27) are rivets, which engage into grooves (28, 29) of the turning elements (6) and, if applicable, of the support element (9).

8. Support arrangement according to any of claims 1 to 7,
characterised by
a flexibly mounted, shuttering-like side support (31, 32) which supports the settable mixture at least in the region of a side line of the support surface (5) between the wall (2) and the shell skin (7), and
a pressing arrangement which presses the flexibly mounted side supports (31-34) elastically against the unevennesses of the wall (2), following these unevennesses, so that the region between the shell skin (7) and the wall (2) is substantially completely closed along at least one side line of the support surface (5).

9. Support arrangement according to claim 8,
characterised in that,
the side support (31, 32) is constituted by means of one or more rotatable discs (31), which roll along the wall.

10. Support arrangement according to claim 9,
characterised in that,
a plurality of overlapping discs (31₁, 31₂), arranged interleaved, are provided.

11. Support arrangement according to anyone of claims 8 to 10,
characterised in that,
the side supports are attached to the support arrangement by means of sprung telescopic and/or swing arms (34, 33).

12. Support arrangement according to any of claims 1 to 11,
characterised in that,
there is provided a drive arrangement (8, 25) for advancing the support arrangement by means of rotation of at least one of the turning elements (6), whereby the advancing force from the drive arrangement is such that the static friction between the shell skin (7) and the applied layer (1) is not overcome.

13. Support arrangement according to claim 12,
characterised in that,
the drive arrangement (8, 25) includes an electric motor with variable torque, in particular a squirrel cage induction motor with phase control (winding motor).

14. Support device according to any of claims 1 to 13,
characterised in that,
the shell skin (7) is a band circulating endlessly around both turning elements (6).

15. Support arrangement according to any of claims 1 to 13,
characterised in that,
the shell skin (7) is wound off from a wind-off drum (26₁), turned around the turning elements (6), and wound up onto a wind-up drum (26₂).

16. Support device according to claim 15,
characterised in that,
one of the turning elements is constituted as wind-off drum (26₁) and the other turning element is constituted as wind-up drum (26₂).

17. Support arrangement according to any of claims 1 to 16,
characterised in that,
the turning elements (6) and, if applicable, the wind-off and wind-up drums (26₁, 26₂) are so mounted on one side that an exchange of the shell skin is possible at the non-mounted side.

18. Support arrangement according to any of claims 1 to 17,
characterised in that,
the support arrangement is guided in a guide frame (23) running at a predetermined spacing from the wall (2).

19. Support arrangement according to claim 18,
characterised in that,
the drive arrangement (25) is arranged on the guide frame (23) and the advancing movement can be transferred via a carrier construction (13) to at least one of the turning elements (6).

20. Support arrangement according to any of claims 1 to 19,
characterised in that,
the width and/or the length of the support surface (5) and, if applicable, of the support element (9), are variable.

## Revendications

1. Dispositif de soutien pour soutenir une couche (1) à base d'un mélange apte à la prise et appliquée sur une paroi (2) dans l'état non encore pris et autoportant du mélange, comprenant une enveloppe de coffrage (7) tendue entre deux éléments de renvoi (6), qui offre une surface d'appui (5) semblable à un coffrage dans la zone comprise entre les éléments de renvoi (6), l'enveloppe de coffrage (7) étant à base d'un matériau non élastique et présentant un état de surface lisse du côté contigu (1) à la couche appliquée, caractérisé en ce que l'enveloppe de coffrage (7) présente du côté opposé à la couche (1) appliquée des éléments de guidage (27), qui s'engagent dans les pièces inverses (29) prévues sur les éléments de renvoi (6).

2. Dispositif de soutien selon la revendication 1, caractérisé en ce que l'enveloppe de coffrage (7) est formée de bandes d'acier ou de plastique, en particulier de bandes de téflon.

3. Dispositif de soutien selon la revendication 1, caractérisé en ce que l'enveloppe de coffrage (7) est à base de bandes de plastique appliquées sans joint sur un matériau support, en particulier de bandes de téflon.

4. Dispositif de soutien selon la revendication 1, caractérisé en ce que l'enveloppe de coffrage (7) est à base de bandes de plastique reliées entre elles de façon décalée et sans joint, en particulier de bandes de téflon.

5. Dispositif de soutien selon la revendication 1 à 4, caractérisé en ce que, du côté de l'enveloppe de coffrage (7) opposé à la couche (1) appliquée, il est disposé un élément de soutien (9), dont la courbure est adaptée au contour de la paroi (2).

6. Dispositif de soutien selon la revendication 5, caractérisé en ce que l'élément de soutien (9) présente des pièces inverses (28) appropriées, dans lesquelles s'engagent les éléments de guidage (27) de l'enveloppe de coffrage (7).

7. Dispositif de soutien selon l'une quelconque des revendications 1 à 6, caractérisé en ce que, pour les éléments de guidage (27), il s'agit de rivets qui s'engagent dans les rainures (28, 29) des éléments de renvoi (6) et éventuellement de l'élément de soutien (9).

8. Dispositif de soutien selon l'une quelconque des revendications 1 à 7, caractérisé par un support latéral (31, 32) logé de façon flexible et semblable à un coffrage, qui soutient le mélange apte à la prise au moins dans la zone d'une ligne latérale de la surface d'appui (5) entre la paroi (2) et l'enveloppe de coffrage (7), et un dispositif d'appui, qui appuie le support latéral (31-34), logé de façon flexible, sur la paroi (2) de façon élastique en suivant les aspérités de celle-ci, de sorte que la zone entre l'enveloppe de coffrage (7) et la paroi (2) est sensiblement complètement fermée le long d'au moins une ligne latérale de la surface d'appui (5).

9. Dispositif de soutien selon la revendication 8, caractérisé en ce que le support latéral (31, 32) est formé au moyen d'un ou de plusieurs disques (31) rotatifs, qui roulent le long de la paroi.

10. Dispositif de soutien selon la revendication 9, caractérisé en ce qu'il est prévu plusieurs disques (31₁, 31₂) disposés en se chevauchant et en quinconce.

11. Dispositif de soutien selon l'une quelconque des revendications 8 à 10, caractérisé en ce que les supports latéraux sont fixés sur le dispositif de soutien au moyen de bras télescopiques et/ou bras pendulaires (33, 34) montés sur ressort.

12. Dispositif de soutien selon l'une quelconque des revendications 1 à 11, caractérisé en ce qu'un dispositif d'entraînement (8, 25) est prévu pour l'avancement du dispositif de soutien au moyen de la rotation d'au moins un des éléments de renvoi (6), la force d'avancement partant du dispositif d'entraînement étant dimensionnée de façon que le frottement par adhérence entre l'enveloppe de coffrage (7) et la couche (1) appliquée ne soit pas surmontée.

13. Dispositif de soutien selon la revendication 12, caractérisé en ce que le dispositif d'entraînement (8, 25) comprend un moteur électrique avec couple réglable, en particulier un moteur à rotor en court-circuit avec possibilité d'être commandé par coupe (moteur enrouleur).

14. Dispositif de soutien selon l'une quelconque des revendications 1 à 13, caractérisé en ce que l'enveloppe de coffrage (7) est une bande tournant sans fin autour de deux éléments de renvoi.

15. Dispositif de soutien selon l'une quelconque des revendications 1 à 13, caractérisé en ce que l'enveloppe de coffrage (7) est déroulée par un tambour de déroulement (26₁), guidée autour des éléments de renvoi (6) et enroulée par un tambour d'enroulement (26₂).

16. Dispositif de soutien selon la revendication 15, caractérisé en ce que l'un des éléments de renvoi est conçu comme un tambour de déroulement (26₁) et l'autre élément de renvoi comme un tambour d'enroulement (26₂).

17. Dispositif de soutien selon l'une quelconque des revendications 1 à 16, caractérisé en ce que les éléments de renvoi (6) et éventuellement les tambours de déroulement et d'enroulement (26₁, 26₂) sont logés sur un côté de façon à permettre un remplacement de l'enveloppe de coffrage du côté non logé.

18. Dispositif de soutien selon l'une quelconque des revendications 1 à 17, caractérisé en ce que le dispositif de soutien est guidé sur un cadre de guidage (23) situé à une distance prédéfinie de la paroi (2).

19. Dispositif de soutien selon la revendication 18, caractérisé en ce que le dispositif d'entraînement (25) est disposé sur le cadre de guidage (23) et le mouvement d'avancement est transmissible par une structure porteuse (13) à au moins l'un des éléments de renvoi (6).

20. Dispositif de soutien selon l'une quelconque des revendications 1 à 19, caractérisé en ce que la largeur et/ou la longueur de la surface d'appui (5) et éventuellement de l'élément de soutien (9) sont modifiables.
